# EUROPÄISCHE PATENTSCHRIFT

(11) **EP 2 827 312 B1**
(45) Veröffentlichungstag und Bekanntmachung des Hinweises auf die Patenterteilung: **29.11.2017**
(21) Anmeldenummer: 14169383.8
(22) Anmeldetag: 22.05.2014
(51) Int. Cl.: G08C 17/02

(54) **Verfahren zum Betrieb eines ein Haushaltsgerät sowie eine Anzeigeeinrichtung umfassenden Systems, System mit Mitteln zur Ausführung des Verfahrens sowie Haushaltsgerät und Anzeigeeinrichtung zur Ausführung des Verfahrens**
Method for operating a domestic appliance, and a system comprising a display device, system with means for carrying out the said process and the domestic appliance and display device for carrying out the method
Procédé de fonctionnement d'un système comprenant un appareil ménager et un dispositif d'affichage, système équipé de moyens d'exécution du procédé, ainsi qu'appareil ménager et dispositif d'affichage destinés à l'exécution du procédé

(30) Priorität: 19.07.2013 DE 102013107716
(43) Veröffentlichungstag der Anmeldung: 21.01.2015
(73) Patentinhaber: Miele & Cie. KG, 33332 Gütersloh (DE)
(72) Erfinder: Enslin, Andreas, 33334 Gütersloh (DE)

(56) Entgegenhaltungen:
- DE-A1-102011 081 023
- US-A1- 2005 096 760
- US-A1- 2011 239 247

## Beschreibung

Die Erfindung betrifft zuvorderst ein Verfahren zum Betrieb eines mindestens ein Haushaltsgerät sowie eine Anzeigeeinrichtung umfassenden Systems. Im Weiteren betrifft die Erfindung auch ein System mit Mitteln zur Ausführung eines solchen Betriebs Verfahrens sowie ein Haushaltsgerät, das zur Ausführung des Verfahrens bestimmt und eingerichtet ist.

An sich bekannt ist, dass einem Haushaltsgerät eine Bedienungsanleitung beiliegt. Eine Bedienungsanleitung wird dabei entweder in Papierform oder in elektronisch verarbeitbarer Form auf einem Datenträger, üblicherweise einer CD oder einer DVD, zur Verfügung gestellt.

Aus der US 2005/096760 A1 ist eine Sende-/Empfangs-Einrichtung bekannt, die nur als Embedded System vorgesehen ist und es wird ein Hausgeräte-Steuerprogramm von der Sende-/Empfangs-Einrichtung zu einer externen Steuer-Vorrichtung übertragen und mittels dieser erfolgt eine Steuerung der Geräte.

Aus der US 2011/239247 A1 ist ein elektronisches Gerät bekannt, das eine Informationsverarbeitung einer elektronischen Bedienungsanleitung ausführt, die während des Betriebs des elektronischen Geräts ausgeführt wird.

Aus der DE 10 2011 081023 A1 ist ein System für die Bedienung mindestens eines Hausgerätes bekannt, wobei für eine Bedienungsperson ein Endgerät mit einem Bildschirm, mit Bildschirmtasten und mit einer Kamera bedienbar ist, das über eine drahtlose Verbindung zu dem Hausgerät und eine weitere drahtlose Verbindung zu einem Rechner mit einer Datenbank über Gebrauchsanleitungen, Wartungsanleitungen und dgl. des Hausgerätes verfügt. Zu einem mit der Kamera erkannten Hausgerät ist die betreffende Gebrauchsanleitung aus der Datenbank auslesbar und auf dem Bildschirm des Endgerätes darstellbar. Das Endgerät verfügt über eine Interpretations- und Generierungslogik, die in Ergänzung zu der bloßen Darstellung der Gebrauchsanleitung auf dem Bildschirm eine weitere Darstellung über den Angaben der Gebrauchsanleitung gerechtfertigte Steueranweisungen für das erkannte Hausgerät generiert.

Der Erfindung liegt das Problem zugrunde, dass sich leider häufig die Situation ergibt, dass die jeweilige Bedienungsanleitung dann nicht verfügbar ist, wenn diese benötigt wird, zum Beispiel, weil eine Bedienungsanleitung in Papierform oder - bei einer Bedienungsanleitung auf einer CD oder einer DVD - der jeweilige Datenträger verlegt wurde. Dies ist für den Benutzer störend und zeitaufwändig. Weiter nachteilig ist, dass bei einer nicht unmittelbar auffindbaren Bedienungsanleitung mit einer gewissen Zwangsläufigkeit spezielle Funktionen des jeweiligen Haushaltsgeräts nicht benutzt werden, so dass der Leistungsumfang des jeweiligen Haushaltsgeräts nicht ausgeschöpft wird. Dies kann für den Benutzer einen zusätzlichen Zeitaufwand, einen erhöhten Energieverbrauch oder ein suboptimales Arbeitsergebnis bedeuten.

Die vorliegende Erfindung kommt für alle Arten von Haushaltsgeräten in Betracht, zum Beispiel Haushaltsgeräte in Form einer Dampfbügelstation oder eines Staubsaugers, aber auch für üblicherweise ortsfest verwendete Haushaltsgeräte wie Waschautomaten, Geschirrspüler und dergleichen sowie üblicherweise eingebaute oder fest installierte Haushaltsgeräte wie Kochfelder, Kaffeevollautomaten, Kochgeräte, Herde, Backöfen, Kochfelder, Dampfgarer und Dunstabzugshauben.

Eine Aufgabe der Erfindung besteht ausgehend von dem oben skizzierten Problem darin, eine Möglichkeit anzugeben, wie Informationen, wie sie üblicherweise in einer Bedienungsanleitung oder dergleichen zusammengestellt sind, dem Benutzer des jeweiligen Haushaltsgeräts besonders komfortabel zur Verfügung gestellt werden können.

Erfindungsgemäß wird diese Aufgabe durch ein Verfahren, ein System sowie ein Haushaltsgerät gemäß den unabhängigen Ansprüchen gelöst. Das System umfasst mindestens ein Haushaltsgerät sowie eine Anzeigeeinrichtung. Sowohl das Haushaltsgerät wie auch die Anzeigeeinrichtung weisen eine Schnittstelle zur drahtlosen Datenübermittlung auf. Mittels dieser beiden Schnittstellen ist eine kommunikative Verbindung zwischen dem jeweiligen Haushaltsgerät und der jeweiligen Anzeigeeinrichtung herstellbar und eine solche kommunikative Verbindung wird bei der Ausführung des Verfahrens hergestellt. Eine bestehende kommunikative Verbindung wird dabei im Weiteren als Kommunikationspfad bezeichnet; der Kommunikationspfad verläuft zwischen dem jeweiligen Haushaltsgerät und der jeweiligen Anzeigeeinrichtung.

Als Anzeigeeinrichtung kommen zum Beispiel ein Fernseher, aber auch ein Computermonitor oder das Display einer mobilen Kommunikationseinrichtung, also zum Beispiel eines Mobiltelefons oder eines Mobiltelefons in Form eines sogenannten Smartphones, in Betracht.

Zur Lösung der oben genannten Aufgabe wird ein Verfahren zum Betrieb eines mindestens ein Haushaltsgerät sowie eine Anzeigeeinrichtung umfassenden Systems, wobei das Haushaltsgerät und die Anzeigeeinrichtung jeweils eine Schnittstelle zur drahtlosen Datenübermittlung aufweisen, vorgeschlagen, wobei mittels einer Bedienhandlung am Haushaltsgerät ein Kommunikationspfad vom Haushaltsgerät zur Anzeigeeinrichtung unter Verwendung der Schnittstellen geöffnet wird, wobei über den Kommunikationspfad Daten vom Haushaltsgerät zur Anzeigeeinrichtung übertragen werden und wobei aufgrund der übertragenen Daten mittels der Anzeigeeinrichtung eine Darstellung haushaltsgerätespezifischer Informationen erfolgt. Bei den über den Kommunikationspfad übermittelten Daten handelt es sich zum Beispiel um Mediendaten, insbesondere Bild-und/oder Tondaten, oder um eine Adresse zur Referenzierung eines Speicherorts solcher Daten. Bei den haushaltsgerätespezifischen Informationen handelt es sich zum Beispiel um eine bildliche und ggf. akustisch unterstützte Darstellung einzelner Seiten einer Bedienungsanleitung für das jeweilige Haushaltsgerät oder eine bildliche und ggf. akustisch unterstützte Darstellung von Tipps und Tricks für das jeweilige Haushaltsgerät. Innerhalb einer solchen Darstellung kann der Benutzer zum Beispiel vorwärts und rückwärts blättern. Dafür kommt zum Beispiel die Fernbedienung eines als Anzeigeeinrichtung fungierenden Fernsehgeräts, die Tastatur eines als Anzeigeeinrichtung fungierenden Computers oder die Tastatur eines als Anzeigeeinrichtung fungierenden Mobiltelefons in Betracht. Der Ausdruck Darstellung ist weit auszulegen und kann eine optische und akustische oder eine ausschließlich optische sowie eine ausschließlich akustische Wiedergabe der haushaltsgerätespezifischen Informationen umfassen.

Als Bedienhandlung am Haushaltsgerät kommt die Betätigung eines Bedienelements, also zum Beispiel das Drücken einer Taste, in Betracht. Wenn die Bedienhandlung in Form einer Betätigung einer Taste erfolgt, fungiert die jeweilige Taste des Haushaltsgeräts gleichsam wie eine Taste zum Aufruf einer Hilfefunktion, wie dies mittlerweile bei der Verwendung von Personalcomputern bekannt ist.

Sobald eine solche oder ähnliche Bedienhandlung am Haushaltsgerät erfolgt ist und der Benutzer damit zum Ausdruck gibt, dass er zum Beispiel auf die Bedienungsanleitung des jeweiligen Haushaltsgeräts zugreifen möchte, wird ein Kommunikationspfad vom Haushaltsgerät zu einer in räumlicher Nähe zum Haushaltsgerät befindlichen Anzeigeeinrichtung geöffnet. Das Öffnen dieses Kommunikationspfades erfolgt mittels der von dem Haushaltsgerät und von der Anzeigeeinrichtung umfassten Schnittstellen zur drahtlosen Datenübermittlung. Sobald der Kommunikationspfad eingerichtet ist, werden Daten, insbesondere Mediendaten, zum Beispiel Bild- und/oder Tondaten, über diesen vom Haushaltsgerät zur Anzeigeeinrichtung übertragen. Aufgrund der übertragenen Daten erfolgt schließlich mittels der Anzeigeeinrichtung eine Darstellung haushaltsspezifischer Informationen, nämlich insbesondere die Darstellung eines Abschnitts einer Bedienungsanleitung für das jeweilige Haushaltsgerät.

Wenn als Anzeigeeinrichtung zum Beispiel ein im selben Raum wie das jeweilige Haushaltsgerät befindlicher Fernseher fungiert, kann dann am Bildschirm dieses Fernsehers die Bedienungsanleitung des jeweiligen Haushaltsgeräts eingesehen werden. Gleiches gilt entsprechend für einen als Anzeigeeinrichtung fungierenden Computermonitor oder ein als Anzeigeeinrichtung fungierendes Display eines Mobiltelefons oder dergleichen. Es ist also nicht notwendig, die Bedienungsanleitung ständig zusammen mit dem Haushaltsgerät zur Verfügung zu halten. Vielmehr steht die Bedienungsanleitung dem Benutzer nach dem hier vorgeschlagenen Ansatz unmittelbar und quasi auf Knopfdruck zur Verfügung.

Die oben genannte Aufgabe wird auch mit einem System gelöst, welches zumindest ein Haushaltsgerät sowie eine Anzeigeeinrichtung umfasst, wobei das Haushaltsgerät und die Anzeigeeinrichtung jeweils eine Schnittstelle zur drahtlosen Datenübermittlung aufweisen, indem mittels einer Bedienhandlung am Haushaltsgerät das Öffnen eines Kommunikationspfades zur Anzeigeeinrichtung unter Verwendung der Schnittstellen bewirkbar ist und über den Kommunikationspfad Daten, insbesondere Mediendaten, zum Beispiel Bild-und/oder Tondaten, vom Haushaltsgerät zur Anzeigeeinrichtung übertragbar sind.

Vorteilhafte Ausgestaltungen und Weiterbildungen der Erfindung ergeben sich aus den nachfolgenden Unteransprüchen. Das System und die davon umfassten Komponenten, nämlich insbesondere das Haushaltsgerät und die Anzeigeeinrichtung, weist bzw. weisen dafür Mittel zur Ausführung der jeweiligen Verfahrensschritte auf. Rückbeziehungen in den Ansprüchen weisen auf die weitere Ausbildung des Gegenstands des Hauptanspruchs durch die Merkmale des jeweiligen Unteranspruchs hin. Sie sind nicht als ein Verzicht auf die Erzielung eines selbständigen, gegenständlichen Schutzes für die Merkmalskombinationen der rückbezogenen Unteransprüche zu verstehen. Des Weiteren ist im Hinblick auf eine Auslegung der Ansprüche bei einer näheren Konkretisierung eines Merkmals in einem nachgeordneten Anspruch davon auszugehen, dass eine derartige Beschränkung in den jeweils vorangehenden Ansprüchen nicht vorhanden ist. Schließlich ist darauf hinzuweisen, dass das hier angegebene Verfahren auch entsprechend der abhängigen Vorrichtungsansprüche weitergebildet sein kann und umgekehrt.

Bei einer Ausführungsform des Verfahrens stellen die über den Kommunikationspfad vom Haushaltsgerät zur Anzeigeeinrichtung übermittelten Daten eine Adresse dar, die von der Anzeigeeinrichtung auswertbar ist und bei einer Ausführung des Verfahrens ausgewertet wird, so dass die Anzeigeeinrichtung mittels der Adresse von einem entfernten Speicherort Daten, insbesondere Mediendaten, zum Beispiel Bild- und/oder Tondaten, abruft und aufgrund der abgerufenen Daten mittels der Anzeigeeinrichtung eine Darstellung der haushaltsgerätespezifischen Information erfolgt. Als übermittelte Adresse kommt zum Beispiel eine Internetadresse oder eine Speicheradresse in einem vom Benutzer des Haushaltsgeräts in dessen Haus oder Wohnung eingerichteten lokalen Netz in Betracht.

Der Vorteil der Übermittlung einer Adresse vom Haushaltsgerät zur Anzeigeeinrichtung besteht darin, dass die zu übermittelnde Datenmenge sehr gering ist. Eine solche geringe Datenmenge kann schnell und unkompliziert und zum Beispiel auch mittels vergleichsweise wenig leistungsfähiger Schnittstellen, wie Schnittstellen zur NFC-Kommunikation, übertragen werden. Zudem kann eine solche geringe Datenmenge auch einfach und kostengünstig in einem entsprechenden Speicher auf Seiten des Haushaltsgeräts vorgehalten werden. Ein Speicher mit einer hohen Speicherkapazität, wie dies zum Speichern einer Bedienungsanleitung mit Bild-und Tondaten ansonsten erforderlich wäre, ist damit auf Seiten des Haushaltsgeräts nicht notwendig. Das hier beschriebene Konzept kann damit bei dieser Ausführungsvariante ohne eine Notwendigkeit zur Bereitstellung großer Speicherkapazitäten auf Seiten des Haushaltsgeräts realisiert werden. Eine Verteuerung des Haushaltsgeräts, wie sie ansonsten mit der Notwendigkeit zur Bereitstellung großer Speicherkapazitäten einherginge, wird damit vermieden.

Ein Vorteil dieser Ausführungsform besteht aber speziell bei Verwendung einer Internetadresse zur Spezifikation des Speicherorts der haushaltsgerätespezifischen Informationen darin, dass eine auf diese Weise zum Beispiel abrufbare Bedienungsanleitung von einem Hersteller des Haushaltsgeräts permanent aktualisiert werden kann. Damit hat der Benutzer stets Zugriff auf die aktuellste Form der Bedienungsanleitung für sein Haushaltsgerät. Die Bedienungsanleitung kann dann zum Beispiel auch Software- und/oder Firmwareaktualisierungen und damit einen erweiterten oder geänderten Funktionsumfang des Haushaltsgeräts berücksichtigen. Die jederzeitige Aktualität bedeutet für den Benutzer aber auch, dass eine auf diese Weise abrufbare Bedienungsanleitung zum Beispiel Überarbeitungen enthält, die der Haushaltsgerätehersteller an der Bedienungsanleitung aufgrund von Kundenwünschen oder sonstigen Rückmeldungen vorgenommen hat.

Zur noch spezifischeren Auswahl einer Bedienungsanleitung an einem entfernten Speicherort kann vorgesehen sein, dass die aufgrund der an dem Haushaltsgerät vorgenommenen Bedienhandlung vom Haushaltsgerät zur Anzeigeeinrichtung übermittelten Daten einerseits eine Adresse, nämlich zum Beispiel eine Internetadresse, und andererseits Daten zur Spezifikation des jeweiligen Haushaltsgeräts, also zum Beispiel eine Seriennummer und/oder eine Software-/Firmwarerevisionsnummer, umfassen. Anhand der Internetadresse ergibt sich dabei zum Beispiel der entfernte Speicherort zumindest einer Bedienungsanleitung für eine Dampfbügelstation eines bestimmten Typs und einer bestimmten Leistungsklasse. Anhand der zusätzlichen Daten (Seriennummer, Revisionsnummer, etc.) kann aus einer Mehrzahl von an diesem Speicherort verfügbaren Bedienungsanleitungen genau die zu dem jeweiligen Haushaltsgerät passende Bedienungsanleitung ausgewählt werden.

Bei einer weiteren oder alternativen Ausführungsform des Verfahrens umfassen die über den Kommunikationspfad vom Haushaltsgerät zur Anzeigeeinrichtung übermittelten Daten zumindest eine Statusinformation zu einem Status des Haushaltsgeräts, wobei mittels der Anzeigeeinrichtung die Darstellung der haushaltsgerätespezifischen Information in Abhängigkeit von der Statusinformation erfolgt. Als Beispiel zur Erläuterung eines Status des Haushaltsgeräts soll von einem Haushaltsgerät in Form eines Waschautomaten ausgegangen werden. Ein Waschautomat unterstützt bekanntlich unterschiedliche Waschprogramme. Wenn bei dem Waschautomaten bereits aufgrund einer Bedienhandlung des Benutzers ein bestimmtes Waschprogramm ausgewählt wurde, geht damit ein entsprechender Status des Haushaltsgeräts einher. Wenn dann der Benutzer die Bedienhandlung zum Abruf der Bedienungsanleitung vornimmt, kann dies so ausgewertet werden, dass der Benutzer mit großer Wahrscheinlichkeit Erläuterungen wünscht, die mit dem ausgewählten Waschprogramm in Zusammenhang stehen. Die Darstellung der nach dem vorstehend erläuterten Prinzip übermittelten oder abgerufenen Daten kann damit spezifisch an einer Stelle beginnen, die sich mit diesem Waschprogramm befasst, also an einer Stelle, die mit dem jeweiligen Status des Haushaltsgeräts korreliert ist. Der Vorteil dieser Ausführungsform besteht darin, dass der Benutzer automatisch oder weitgehend automatisch zu einem entsprechenden Abschnitt der Bedienungsanleitung geführt wird. Der Zugriff auf die Bedienungsanleitung ist für den Benutzer damit besonders einfach und komfortabel, da ein manuelles Heraussuchen des jeweiligen Abschnitts nicht mehr erforderlich ist.

Bei dem Verfahren erfolgt während einer Darstellung der haushaltsgerätespezifischen Informationen mittels der Anzeigeeinrichtung eine Übermittlung von Steuerinformationen über den Kommunikationspfad zurück an das jeweilige Haushaltsgerät, wobei auf Seiten des Haushaltsgeräts entsprechend einer empfangenen Steuerinformation ein durch die jeweilige Steuerinformation bezeichnetes Bedienelement des Haushaltsgeräts beleuchtet oder in sonst geeigneter Art und Weise für den Benutzer markiert wird.

Bei diesem Verfahren erfolgt eine bidirektionale Übermittlung von Nutzdaten, nämlich zunächst eine Übermittlung von Daten vom Haushaltsgerät zur Anzeigeeinrichtung und sodann während der Darstellung oder Wiedergabe der haushaltsgerätespezifischen Informationen an der Anzeigeeinrichtung auch eine Übermittlung von Steuerinformationen von der Anzeigeeinrichtung zurück zum Haushaltsgerät.

Auf diese Weise kann der Benutzer zum Beispiel bei der Anzeige von Erläuterungen zur Funktion eines bestimmten Bedienelements des Haushaltsgeräts auf das jeweilige Bedienelement am Haushaltsgerät selbst aufmerksam gemacht werden. Zur Beleuchtung kommt dabei in Betracht, dass das jeweilige Bedienelement angeleuchtet oder hinterleuchtet wird. Für eine derartige Beleuchtung des Bedienelements können Leuchtmittel, wie sie von heute gebräuchlichen Bedienelementen normalerweise ohnehin umfasst sind, also zum Beispiel LEDs oder dergleichen, verwendet werden. Genauso kann vorgesehen sein, dass aufgrund der erhaltenen Steuerinformationen ein bestimmter Bereich oder ein Funktionselement des Haushaltsgeräts angeleuchtet wird, zum Beispiel die Waschmittelschublade bei einem Waschautomaten oder unterschiedliche Ausdehnungen separat aktivierbarer Kochfelder usw., und dass das Haushaltsgerät dafür zusätzliche Leuchtmittel umfasst. Auf diese Weise kann der Benutzer einerseits die Darstellung oder Wiedergabe der Bedienungsanleitung mittels der Anzeigeeinrichtung verfolgen und wird andererseits parallel an seinem eigenen Haushaltsgerät auf die jeweils beschriebenen Einzelheiten, nämlich insbesondere Bedienelemente und Funktionseinheiten und deren jeweiligen Ort, aufmerksam gemacht.

Auf diese Weise sind auch neue Formen von Bedienungsanleitungen realisierbar. Bisher weisen Bedienungsanleitungen vor allem deshalb bildliche Darstellungen auf, damit der Benutzer die anhand der Bedienungsanleitung vermittelten Informationen besonders schnell und leicht auf sein jeweiliges Haushaltsgerät übertragen kann. Solche bildlichen Darstellungen werden mit den soeben beschriebenen erweiterten Möglichkeiten zur bidirektionalen Kommunikation zwischen Anzeigeeinrichtung und Haushaltsgerät zumindest teilweise entbehrlich, denn an die Stelle bisheriger bildlicher Darstellungen innerhalb der Bedienungsanleitung kann die Beleuchtung oder sonstige Hervorhebung einzelner Bedienelemente, Funktionseinheiten oder Abschnitte des Haushaltsgeräts treten. Die Anzeigeeinrichtung ist dann eventuell nur noch zur Ausgabe von Audiodaten erforderlich und der Benutzer folgt den hörbaren Erläuterungen aufgrund der Bedienungsanleitung durch Betrachten seines Haushaltsgeräts und den beim Fortschritt der Wiedergabe der Bedienungsanleitung an der Anzeigeeinrichtung jeweils an seinem Haushaltsgerät durch Beleuchtung hervorgehobenen Einzelheiten.

Das oben bereits erwähnte System zeichnet sich durch Mittel zur Implementation des Verfahrens wie hier und im Folgenden beschrieben aus. Weil das System einerseits zumindest ein Haushaltsgerät und andererseits eine Anzeigeeinrichtung umfasst, ist die Erfindung auch ein Haushaltsgerät, das zur Verwendung in einem solchen System oder zur Ausführung derjenigen Verfahrensschritte, die auf Seiten des Haushaltsgerät erfolgen, bestimmt und geeignet ist sowie eine Anzeigeeinrichtung, die ebenfalls zur Verwendung in einem solchen System oder zur Ausführung derjenigen Verfahrensschritte, die auf Seiten der Anzeigeeinrichtung erfolgen, bestimmt und geeignet ist.

Ein solches Haushaltsgerät zeichnet sich durch eine Schnittstelle zur drahtlosen Datenübermittlung, zum Beispiel eine Bluetooth-Schnittstelle, eine NFC-Schnittstelle oder dergleichen, sowie Mittel zum Übertragen von Daten an eine entfernte Anzeigeeinrichtung mittels der Schnittstelle und aufgrund einer Bedienhandlung am Haushaltsgerät aus. Mittels eines Haushaltsgeräts, das auf diese Weise zur Übermittlung von Daten an die entfernte Anzeigeeinrichtung aufgrund einer Bedienhandlung am Haushaltsgerät eingerichtet ist, können Daten, die eine Bedienungsanleitung oder sonstige haushaltsgerätespezifische Informationen darstellen oder Daten, die einen Speicherort solcher Informationen referenzieren, an die entfernte Anzeigeeinrichtung übermittelt werden, so dass dort eine Darstellung oder sonstige Wiedergabe einer Bedienungsanleitung oder dergleichen erfolgen kann.

Eine Ausführungsform des Haushaltsgeräts zeichnet sich dadurch aus, dass zusammen mit den Daten eine einen Status des Haushaltsgeräts kodierende Statusinformation an die Anzeigeeinrichtung übermittelbar ist. Dann kann die Darstellung oder Wiedergabe der haushaltsgerätespezifischen Information konkret in Bezug auf den jeweiligen Status des Haushaltsgeräts erfolgen.

Das Haushaltsgerät zeichnet sich dadurch aus, dass dieses Mittel zur Beleuchtung zumindest eines Bedienelements aufgrund von Steuerinformationen, die von der Anzeigeeinrichtung bei der dortigen Darstellung oder Wiedergabe der haushaltsgerätespezifischen Informationen empfangen wurden, aufweist. Dann kann parallel zur Darstellung/Wiedergabe der haushaltsgerätespezifischen Informationen, insbesondere einer Bedienungsanleitung, der Benutzer auf einzelne Bedienelemente und dergleichen des Haushaltsgeräts aufmerksam gemacht werden.

Die Erfindung ist auch ein Computerprogramm mit Programmcodemitteln zur Durchführung aller Schritte des hier sowie im Folgenden mit weiteren Details beschriebenen Verfahrens. Die Durchführung der Verfahrensschritte erfolgt automatisch, wenn das Computerprogramm mittels einer Verarbeitungseinheit durch das Haushaltsgerät oder auch durch die Anzeigeeinrichtung ausgeführt wird. Die Erfindung ist insoweit auch ein Speichermedium oder ein Datenträger mit einem solchen Computerprogramm, also ein Computerprogrammprodukt mit entsprechenden Programmcodemitteln.

Ein Ausführungsbeispiel der Erfindung ist in den Zeichnungen rein schematisch dargestellt und wird nachfolgend näher beschrieben. Einander entsprechende Gegenstände oder Elemente sind in allen Figuren mit den gleichen Bezugszeichen versehen. Das Ausführungsbeispiel ist nicht als Einschränkung der Erfindung zu verstehen. Vielmehr sind im Rahmen der vorliegenden Offenbarung auch Änderungen möglich, insbesondere solche, die sich durch Kombination oder Abwandlung von einzelnen in Verbindung mit den im allgemeinen oder speziellen Beschreibungsteil beschriebenen sowie in den Ansprüchen und/oder der Zeichnung enthaltenen Merkmalen oder Verfahrensschritten ergeben, für den Fachmann im Hinblick auf die Lösung der Aufgabe entnehmbar sind und durch kombinierbare Merkmale zu einem neuen Gegenstand oder zu neuen Verfahrensschritten bzw. Verfahrensschrittfolgen führen.

Es zeigen
- Figur 1: ein Haushaltsgerät und eine entfernte Anzeigeeinrichtung, wobei zur Darstellung haushaltsgerätespezifischer Informationen mittels der Anzeigeeinrichtung vom Haushaltsgerät zur Anzeigeeinrichtung Daten übertragen werden,
- Figur 2: eine Veranschaulichung von mit der Anzeigeeinrichtung wiedergebbaren haushaltsgerätespezifischen Informationen zusammen mit davon umfassten Steuerinformationen,
- Figur 3: das Haushaltsgerät und die Anzeigeeinrichtung aus Figur 1 mit von der Anzeigeeinrichtung zum Haushaltsgerät übertragenen Steuerinformationen und
- Figur 4: eine Veranschaulichung von auf Seiten des Haushaltsgeräts und auf Seiten der Anzeigeeinrichtung im Rahmen des hier vorgestellten Ansatzes ausgeführten Computerprogrammen.

Die Darstellung in Figur 1 zeigt ein nur schematisch vereinfacht dargestelltes Haushaltsgerät 10, bei dem es sich zum Beispiel um eine Dampfbügelstation, einen Waschautomaten oder ein Kochfeld oder dergleichen handelt. Des Weiteren ist - ebenfalls nur schematisch vereinfacht - eine Anzeigeeinrichtung 12 gezeigt. Bei der Anzeigeeinrichtung 12 kann es sich zum Beispiel um einen Fernseher, einen Computer mit einem Computermonitor oder eine mobile Kommunikationseinrichtung in Form eines Mobiltelefons oder eines sogenannten Smartphones handeln. Beide Geräte, nämlich Haushaltsgerät 10 und Anzeigeeinrichtung 12, bilden zusammen ein System der eingangs genannten Art und weisen jeweils eine Schnittstelle 14, 16 zur drahtlosen Datenübermittlung auf. Eine drahtlose Datenübermittlung von einem ersten, als Sender fungierenden Gerät, hier also zumindest zunächst dem Haushaltsgerät 10, zu einem zweiten, als Empfänger fungierenden Gerät, hier also zumindest zunächst der Anzeigeeinrichtung 12, ist an sich bekannt und wird daher hier auch nicht weiter erläutert.

Eine Übermittlung von Daten wird hier ausgelöst, indem an dem Haushaltsgerät 10 durch einen Benutzer eine entsprechende Bedienhandlung vorgenommen wird. Als Bedienhandlung kommt dabei zum Beispiel das Betätigen eines Bedienelements 18, also zum Beispiel einer am Haushaltsgerät 10 vorgesehenen Taste oder dergleichen, in Betracht. Aufgrund einer solchen Bedienhandlung am Haushaltsgerät 10 wird ein nur zur Erläuterungszwecken graphisch dargestellter Kommunikationspfad 20 zwischen dem Haushaltsgerät 10 und der Anzeigeeinrichtung 12 unter Verwendung der Schnittstellen 14, 16 geöffnet. Über den Kommunikationspfad 20 werden Daten 22 vom Haushaltsgerät 10 zur Anzeigeeinrichtung 12 übertragen. Aufgrund der übertragenen Daten 22 erfolgt mittels der Anzeigeeinrichtung 12 eine Darstellung oder sonstige Wiedergabe haushaltsgerätespezifischer Informationen.

Bei den haushaltsgerätespezifischen Informationen handelt es sich zum Beispiel um eine Bedienungsanleitung für das Haushaltsgerät 10 oder auch eine multimedial aufbereitete Darstellung von Tipps und Tricks zur Verwendung des jeweiligen Haushaltsgeräts. Beides wird im Folgenden unter dem Begriff Bedienungsanleitung zusammengefasst.

Die an die Anzeigeeinrichtung 12 übermittelten Daten 22 können selbst Daten sein, die eine solche Bedienungsanleitung darstellen, zum Beispiel Mediendaten, insbesondere Bild-und/oder Tondaten. Die Anzeigeeinrichtung 12 umfasst zur Verarbeitung solcher Daten 22 in an sich bekannter Art und Weise eine Verarbeitungseinheit 24 in Form von oder nach Art eines Mikroprozessors sowie in einem nicht dargestellten Speicher zumindest ein beim Betrieb der Anzeigeeinrichtung 12 von dessen Verarbeitungseinheit 24 ausführbares Computerprogramm 26. Das Computerprogramm 26 legt den Funktionsumfang der Anzeigeeinrichtung 12 fest und umfasst entsprechend auch eine Funktionalität zum Empfangen von Daten 22 mittels der Schnittstelle 16, zum Auswerten solcher Daten 22 und zum Darstellen solcher Daten 22. Die Funktionalität zum Darstellen solcher Daten 22 ist dabei zum Beispiel eine Funktionalität, die der Funktionalität eines sogenannten Mediaplayers bei Heim- oder Personalcomputern entspricht oder mit einer solchen Funktionalität vergleichbar ist. Soweit die Anzeigeeinrichtung 12 ein Personalcomputer oder ein mobiles Kommunikationsgerät ist, kann bei der Verarbeitung der Daten 22 auch auf dort gespeicherte entsprechende Einzelprogramme zurückgegriffen werden.

Wenn also vom Haushaltsgerät 10 Daten 22 in Form von Mediendaten, insbesondere Bild-und/oder Tondaten, an die Anzeigeeinrichtung 12 übermittelt werden, werden die Daten 22 auf Seiten des Haushaltsgeräts 10 mittels dessen Schnittstelle 14 ausgesandt und gelangen auf drahtlosem Wege über den Kommunikationspfad 20 zur Anzeigeeinrichtung 12, wo sie mittels deren Schnittstelle 16 empfangen werden. Die Darstellung der Mediendaten erfolgt dann zum Beispiel mittels einer Softwarefunktionalität in Form eines Mediaplayers oder dergleichen.

Das Haushaltsgerät 10 weist zum Aussenden solcher Daten 22 ebenfalls eine Verarbeitungseinheit 28 in Form von oder nach Art eines Mikroprozessors sowie einen Speicher 30 auf. In den Speicher 30 ist zumindest ein beim Betrieb des Haushaltsgeräts 10 mittels dessen Verarbeitungseinheit 28 ausgeführtes Computerprogramm 32 geladen. In den Speicher 30 sind darüber hinaus die an die Anzeigeeinrichtung 12 übermittelbare Daten 22 geladen. Bei diesen Daten 22 kann es sich um Mediendaten der oben beschriebenen Art oder um eine Referenz auf einen entfernten Speicherort solcher Mediendaten handeln.

Wenn es sich bei den in den Speicher 30 geladenen und über den Kommunikationspfad 20 an die Anzeigeeinrichtung 12 übermittelbaren Daten 22 um Mediendaten handelt, können diese auf Seiten der Anzeigeeinrichtung 12 mit einem entsprechenden Mediaplayer oder dergleichen unmittelbar dargestellt und/oder wiedergegeben werden. Wenn es sich bei den in den Speicher 30 geladenen und über den Kommunikationspfad 20 an die Anzeigeeinrichtung 12 übermittelbaren Daten 22 um eine Referenz eines externen Speicherorts von Mediendaten handelt, wird auf Seiten der Anzeigeeinrichtung 12 bei der Ausführung des dortigen Computerprogramms 26 und der damit erfolgenden automatischen Auswertung der empfangenen Daten 22 erkannt, dass es sich nicht um unmittelbar darstellbare Mediendaten, sondern um eine Spezifikation eines externen Speicherorts handelt. Dann erfolgt ein Zugriff auf den so angegebenen Speicherort. Die vom Haushaltsgerät 10 empfangenen Daten 22 sind dann zum Beispiel eine Internetadresse. Entsprechend erfolgt der Zugriff auf diese Adresse durch die Anzeigeeinrichtung 12 über das Internet 36 und einen im Internet 36 erreichbaren Server 38. Die so referenzierten Mediendaten werden auf die Anzeigeeinrichtung 12 heruntergeladen und dort in an sich bekannter Art und Weise dargestellt/wiedergegeben.

Bei einer besonderen Variante des hier beschriebenen Ansatzes umfassen die Mediendaten, also entweder die Mediendaten, die vom Haushaltsgerät 10 an die Anzeigeeinrichtung 12 übermittelt werden, oder die Mediendaten, die aufgrund einer vom Haushaltsgerät 10 an die Anzeigeeinrichtung 12 übermittelten Adresse von einem entfernten Speicherort, insbesondere dem Internet 36, abgerufen werden, Steuerinformationen 40, die bei der Wiedergabe der Mediendaten zurück an das jeweilige Haushaltsgerät 10 übertragen werden.

Dazu zeigt die Darstellung in Figur 2 die entweder vom Haushaltsgerät 10 oder von einem entfernten Speicherort an die Anzeigeeinrichtung 12 übermittelbaren Daten 22 in Form einer Bildspur 42 und einer Tonspur 44. Parallel zu den beiden Mediendatenspuren 42, 44 oder zumindest einer derartigen Mediendatenspur 42, 44 sind Steuerinformationen 40 in die Daten 22 integriert. Die Darstellung in Figur 2 dient ausdrücklich nur zur bildlichen Veranschaulichung der Verhältnisse. Gezeigt werden soll, dass eine zeitliche Korrelation zwischen den Mediendaten und den Steuerinformationen 40 gegeben ist, so dass zum Beispiel bei der Darstellung der Funktion eines Bedienelements 48 (Figur 3) am Haushaltsgerät 10 aufgrund der Wiedergabe der Mediendaten mittels der Anzeigeeinrichtung 12 aufgrund einer Steuerinformation 40 eine Aktivierung einer Beleuchtung des jeweiligen Bedienelements 48 erfolgen kann.

Die Darstellung in Figur 3 zeigt dazu im Wesentlichen eine Wiederholung der Darstellung aus Figur 1. Auf einzelne Details aus Figur 1 ist dabei aus Gründen der Übersichtlichkeit verzichtet ist und insoweit wird auf die dortige Darstellung und die zugehörige Beschreibung verwiesen. Die Besonderheit im Vergleich zur Darstellung in Figur 1 besteht darin, dass neben den vom Haushaltsgerät 10 an die Anzeigeeinrichtung 12 über den Kommunikationspfad 20 übermittelten Daten 22 auch von der Anzeigeeinrichtung 12 über denselben Kommunikationspfad 20 zurück ans Haushaltsgerät 10 übermittelte Steuerinformationen 40 gezeigt sind. Eine solche Steuerinformation 40 ist direkt oder indirekt in den aufgrund der ursprünglich übermittelten Daten 22 mittels der Anzeigeeinrichtung 12 wiedergegebenen haushaltsgerätespezifischen Informationen enthalten und wird synchron mit deren Wiedergabe durch die Anzeigeeinrichtung 12 zurück an das Haushaltsgerät 10 übermittelt.

Eine Steuerinformation 40 umfasst zum Beispiel einen Befehl für das Haushaltsgerät 10 und eine dortige Steuerungseinrichtung, zu der zumindest die Verarbeitungseinheit 28 und das Computerprogramm 32 gehören. Dieser Befehl kann natürlichsprachlich zum Beispiel wie folgt formuliert werden: "Beleuchtung für Bedienelement «XY» aktivieren" und bewirkt eine Aktivierung einer optischen Markierung in Form einer Beleuchtung des jeweiligen Bedienelements. Einzelne auf diese Weise beleuchtbare oder in sonst geeigneter Form für den Benutzer des Haushaltsgeräts 10 markierbare Bedienelemente 48 sind in Figur 3 in schematisch vereinfachter Form gezeigt. Parallel zur Wiedergabe der jeweiligen haushaltsgerätspezifischen Informationen mittels der Anzeigeeinrichtung 12 kann der Benutzer dann an seinem jeweiligen Haushaltsgerät 10 zum Beispiel eine Beleuchtung einzelner Bedienelemente 48 beobachten, wobei eine solche Beleuchtung oder sonstige Hervorhebung synchron zu der Wiedergabe mittels der Anzeigeeinrichtung 12 erfolgt. Eine Beleuchtung kann dabei zum Beispiel eine Beleuchtung sein, wie sie beim normalen Betrieb des Haushaltsgeräts 10 nicht vorkommt oder eine Beleuchtung, die geeignet ist, besonders leicht vom Benutzer wahrgenommen zu werden, zum Beispiel ein Blinken, ein pulsierendes Auf- und Abschwellen der Beleuchtung, usw.

Die Darstellung in Figur 4 zeigt abschließend in schematisch vereinfachter Form auf der linken Seite einen Ausschnitt aus dem Computerprogramm 32, das auf Seiten des Haushaltsgeräts 10 ausgeführt wird, und auf der rechten Seite einen Ausschnitt aus dem Computerprogramm 26, das auf Seiten der jeweiligen Anzeigeeinrichtung 12 ausgeführt wird.

Danach wird (erster Schritt 50) auf die Vornahme einer Bedienhandlung zur Wiedergabe haushaltsgerätespezifischer Informationen mittels einer jeweiligen Anzeigeeinrichtung 12, also zum Beispiel das Betätigen eines entsprechenden Bedienelements 18 (Figur 1), gewartet. Wenn eine solche Bedienhandlung erkannt wurde, wird oder werden ein entsprechendes Datum 22 bzw. entsprechende Daten 22 vom Haushaltsgerät 10 an eine kommunikativ erreichbare Anzeigeeinrichtung 12 übermittelt (zweiter Schritt 51). Auf Seiten der Anzeigeeinrichtung 12 wird mittels des dort ausgeführten Computerprogramms 26 auf den Empfang solcher Daten 22 gewartet (dritter Schritt 52). Das empfangene Datum 22/die empfangenen Daten 22 werden auf Seiten der Anzeigeeinrichtung 12 ausgewertet. Wenn es sich um Daten 22 handelt, die unmittelbar mittels der Anzeigeeinrichtung 12 wiedergegeben werden können, also zum Beispiel Mediendaten, insbesondere Bild- und/oder Tondaten, werden diese ganz oder teilweise in den Speicher der Anzeigeeinrichtung 12 geladen und es erfolgt eine Wiedergabe dieser Daten (vierter Schritt 53). Wenn es sich bei den erhaltenen Daten 22 um eine Referenz auf einen entfernten Speicherort handelt, erfolgt (fünfter Schritt 54) ein Zugriff auf diesen entfernten Speicherort, zum Beispiel über das Internet 36 (Figur 1). Die so referenzierten Informationen werden von dem entfernten Speicherort abgerufen und in den Speicher der Anzeigeeinrichtung 12 geladen und es erfolgt deren Wiedergabe (sechster Schritt 55). Wenn die wiedergegebenen haushaltsgerätespezifischen Informationen Steuerinformationen 40 zur Übermittlung an das Haushaltsgerät 10 umfassen, erfolgt synchron zur Wiedergabe der haushaltsgerätespezifischen Informationen eine Übermittlung solcher Steuerinformationen 40 zurück zum Haushaltsgerät 10 (siebter, optionaler Schritt 56). Wenn auf Seiten des Haushaltsgeräts 10 der Empfang solcher Steuerinformationen 40 vorgesehen ist, erkennt das auf Seiten des Haushaltsgeräts 10 ausgeführte Computerprogramm 32 den Empfang solcher Steuerinformationen 40 (achter Schritt 57). Eine empfangene Steuerinformation 40 wird auf Seiten des Haushaltsgeräts 10 ausgewertet und führt bei einer Verarbeitung der jeweiligen Steuerinformation 40 zum Beispiel zur Beleuchtung eines mit der Steuerinformation 40 referenzierten Bedienelements 48 (neunter Schritt 58).

Es sei darauf hingewiesen, dass die Darstellung der Computerprogramme 32, 26 in Figur 4 sehr stark vereinfacht ist, so dass zum Beispiel eine Zyklizität (auf Seiten des Haushaltsgeräts 10 wird auf eine Bedienhandlung zur Wiedergabe haushaltsgerätespezifischer Informationen gewartet; auf Seiten der Anzeigeeinrichtung 12 wird auf den Empfang von Daten 22 vom Haushaltsgerät 10 gewartet; auf Seiten des Haushaltsgeräts 10 wird optional auf den Empfang von Steuerinformationen 40 von der Anzeigeeinrichtung 12 gewartet; nach der Wiedergabe haushaltsgerätespezifischer Informationen mittels der Anzeigeeinrichtung 12 wird auf Seiten der Anzeigeeinrichtung 12 auf einen erneuten Eingang von Daten 22 vom Haushaltsgerät 10 gewartet; usw.) einzelner oder mehrerer dargestellter Schritte nicht gezeigt ist.

Jedenfalls illustriert die Darstellung in Figur 4 den Softwareaspekt des hier beschriebenen Ansatzes und illustriert, welche Verfahrensschritte auf Seiten des Haushaltsgeräts 10 und welche Verfahrensschritte auf Seiten der jeweiligen Anzeigeeinrichtung 12, mit der das Haushaltsgerät 10 eine kommunikative Verbindung aufbaut, ausgeführt werden.

Einzelne im Vordergrund stehende Aspekte der hier eingereichten Beschreibung lassen sich damit kurz wie folgt zusammenfassen: Angegeben wird zuvorderst ein System mit einem Haushaltsgerät 10 und einer Anzeigeeinrichtung 12 sowie ein Verfahren zum Betrieb eines solchen Systems, wobei das Haushaltsgerät 10 eine Schnittstelle 14 zur drahtlosen Datenübermittlung aufweist, wobei die Anzeigeeinrichtung 12 eine Schnittstelle 16 zur drahtlosen Datenübermittlung aufweist, wobei mittels einer Bedienhandlung am Haushaltsgerät 10 ein Kommunikationspfad 20 vom Haushaltsgerät 10 zur Anzeigeeinrichtung 12 unter Verwendung der Schnittstellen 14, 16 geöffnet wird, wobei über den Kommunikationspfad 20 Daten 22, insbesondere Bild- und/oderTondaten, vom Haushaltsgerät 10 zur Anzeigeeinrichtung 12 übertragen werden und wobei aufgrund der übertragenen Daten 22 mittels der Anzeigeeinrichtung 12 eine Darstellung haushaltsgerätespezifischer Informationen erfolgt.

## Patentansprüche

1. Verfahren zum Betrieb eines mindestens ein Haushaltsgerät (10) sowie eine Anzeigeeinrichtung (12) umfassenden Systems,
wobei das Haushaltsgerät (10) eine Schnittstelle (14) zur drahtlosen Datenübermittlung aufweist,
wobei die Anzeigeeinrichtung (12) eine Schnittstelle (16) zur drahtlosen Datenübermittlung aufweist,
wobei mittels einer Bedienhandlung am Haushaltsgerät (10) ein Kommunikationspfad (20) vom Haushaltsgerät (10) zur Anzeigeeinrichtung (12) unter Verwendung der Schnittstellen (14, 16) geöffnet wird,
wobei über den Kommunikationspfad (20) Daten (22) vom Haushaltsgerät (10) zur Anzeigeeinrichtung (12) übertragen werden,
wobei die Daten (22) Mediendaten oder eine Adresse zur Referenzierung eines Speicherorts solcher Daten beinhalten und wobei aufgrund der übertragenen Daten (22) mittels der Anzeigeeinrichtung (12) eine Darstellung haushaltsgerätespezifischer Informationen erfolgt, wobei die haushaltsgerätespezifischen Informationen eine bildliche und ggf. akustisch unterstützte Darstellung einzelner Seiten einer Bedienungsanleitung für das jeweilige Haushaltsgerät oder eine bildliche und optional akustisch unterstützte Darstellung von Tipps und Tricks für das jeweilige Haushaltsgerät umfassen,
**dadurch gekennzeichnet, dass**
während einer Darstellung der haushaltsgerätespezifischen Informationen mittels der Anzeigeeinrichtung (12) Steuerinformationen (40) über den Kommunikationspfad (20) zurück an das jeweilige Haushaltsgerät (10) übertragen werden und wobei auf Seiten des Haushaltsgeräts (10) entsprechend einer empfangenen Steuerinformation (40) ein durch die jeweilige Steuerinformation (40) bezeichnetes Bedienelement (48) des Haushaltsgeräts (10) beleuchtet wird.

2. Verfahren nach Anspruch 1, wobei die über den Kommunikationspfad (20) übermittelten Daten (22) eine Adresse darstellen und wobei die Anzeigeeinrichtung (12) mittels der Adresse von einem entfernten Speicherort Daten, insbesondere Bild- und/oder Tondaten, abruft und wobei aufgrund der abgerufenen Daten mittels der Anzeigeeinrichtung (12) eine Darstellung haushaltsgerätespezifischer Information erfolgt.

3. Verfahren nach Anspruch 1 oder 2, wobei die über den Kommunikationspfad (20) an die Anzeigeeinrichtung (12) übermittelten Daten (22) zumindest eine Statusinformation zu einem Status des Haushaltsgeräts (10) umfassen und wobei mittels der Anzeigeeinrichtung (12) die Darstellung der haushaltsgerätespezifischen Information in Abhängigkeit von der Statusinformation erfolgt.

4. Haushaltsgerät (10) mit einer Schnittstelle (14) zur drahtlosen Datenübermittlung sowie Mitteln zum Übertragen von Daten (22) an eine entfernte Anzeigeeinrichtung (12) mittels der Schnittstelle (14) und aufgrund einer Bedienhandlung am Haushaltsgerät (10), wobei die Daten (22) Mediendaten oder eine Adresse zur Referenzierung eines Speicherorts solcher Daten beinhalten,
**gekennzeichnet durch**
Mittel zur Beleuchtung zumindest eines Bedienelements (48) aufgrund von von der Anzeigeeinrichtung (12) empfangenen und jeweils ein Bedienelement (48) bezeichnenden Steuerinformationen (40).

5. Haushaltsgerät (10) nach Anspruch 4, wobei zusammen mit den Daten (22) eine einen Status des Haushaltsgeräts (10) kodierende Statusinformation an die Anzeigeeinrichtung (12) übermittelbar ist.

6. System umfassend ein Haushaltsgerät (10) nach Anspruch 4 oder 5 sowie eine Anzeigeeinrichtung (12), die eine Schnittstelle (16) zur drahtlosen Datenübermittlung aufweist.

7. Computerprogramm (32) mit Programmcodemitteln zur Durchführung aller Schritte des Verfahrens gemäß einem der Ansprüche 1 bis 3, wenn das Computerprogramm (32) mittels einer Verarbeitungseinheit (28) ausgeführt wird, die von einem Haushaltsgerät (10) gemäß einem der Ansprüche 4 bis 5 umfasst ist.

## Claims

1. Method for operating a system comprising at least one domestic appliance (10) and a display device (12),
the domestic appliance (10) comprising an interface (14) for wireless transmission of data,
the display device (12) comprising an interface (16) for wireless transmission of data,
a communication path (20) from the domestic appliance (10) to the display device (12) being opened by means of an operation at the domestic appliance (10) using the interfaces (14, 16), data (22) being transferred from the domestic appliance (10) to the display device (12) via the communication path (20),
the data (22) containing media data or an address for referencing a memory location of such data, and, on the basis of the transferred data (22), information specific to the domestic appliance being shown by means of the display device (12), the information specific to the domestic appliance comprising a visual and possibly acoustically assisted representation of individual pages of operating instructions for the relevant domestic appliance, or a visual and optionally acoustically assisted representation of tips and tricks for the relevant domestic appliance,
**characterised in that**,
when the information specific to the domestic appliance is being shown by means of the display device (12), control information (40) is transferred back to the relevant domestic appliance (10) via the communication path (20), and an operating element (48) of the domestic appliance (10), indicated by the relevant control information (40), being illuminated on faces of the domestic appliance (10) in accordance with the received control information (40).

2. Method according to claim 1, wherein the data (22) transmitted via the communication path (20) represent an address, and wherein the display device (12) requests data, in particular image data and/or audio data, by means of the address of a remote memory location, and wherein information specific to the domestic appliance is shown by the display device (12) on the basis of the requested data.

3. Method according to either claim 1 or claim 2, wherein the data (22) transmitted to the display device (12) via the communication path (20) comprise at least one piece of status information about a status of the domestic appliance (10) and wherein the information specific to the domestic appliance is shown by the display device (12) depending on the status information.

4. Domestic appliance (10) comprising an interface (14) for wireless transmission of data and means for transferring data (22) to a remote display device (12) by means of the interface (14) and on the basis of an operation at the domestic appliance (10),
the data (22) containing media data or an address for referencing a memory location of such data,
**characterised by**
means for illuminating at least one operating element (48) on the basis of control information (40) which is received by the display device (12) and indicates an operating element (48) in each case.

5. Domestic appliance (10) according to claim 4,
wherein status information which encodes a status of the domestic appliance (10) can be transmitted to the display device (12) together with the data (22).

6. System comprising a domestic appliance (10) according to either claim 4 or claim 5 and a display device (12) that comprises an interface (16) for wireless transmission of data.

7. Computer program (32) comprising program code means for carrying out all steps of the method according to any of claims 1 to 3, when the computer program (32) is executed by means of a processing unit (28) that is comprised by a domestic appliance (10) according to any of claims 4 to 5.

## Revendications

1. Procédé de fonctionnement d'un système comprenant au moins un appareil électroménager (10) ainsi qu'un équipement d'affichage (12),
dans lequel l'appareil électroménager (10) présente une interface (14) destinée à la transmission de données sans fil,
dans lequel l'équipement d'affichage (12) présente une interface (16) destinée à la transmission de données sans fil,
dans lequel, au moyen d'une manipulation sur l'appareil électroménager (10), une voie de communication (20) est ouverte à partir de l'appareil électroménager (10) vers l'équipement d'affichage (12) avec utilisation des interfaces (14, 16),
dans lequel des données (22) sont transmises à partir de l'appareil électroménager (10) vers l'équipement d'affichage (12) par le biais de la voie de communication (20),
dans lequel les données (22) contiennent des données de média ou une adresse pour le référencement d'un emplacement de mémoire de telles données et dans lequel, sur la base des données (22) transmises au moyen de l'équipement d'affichage (12), il est effectué une représentation d'informations spécifiques à l'appareil électroménager, dans lequel les informations spécifiques à l'appareil électroménager comprennent une représentation visuelle et éventuellement assistée acoustiquement de différentes pages d'un mode d'emploi pour l'appareil électroménager respectif ou une représentation visuelle et optionnellement assistée acoustiquement de conseils et d'astuces pour l'appareil électroménager respectif,
**caractérisé en ce que**,
pendant une représentation des informations spécifiques à l'appareil électroménager au moyen de l'équipement d'affichage (12), des informations de commande (40) sont transmises, par le biais de la voie de communication (20), en retour vers l'appareil électroménager (10) respectif, et dans lequel un élément de manoeuvre (48) de l'appareil électroménager (10) désigné par l'information de commande (40) respective est allumé sur des côtés de l'appareil électroménager (10) en fonction d'une information de commande (40) reçue.

2. Procédé selon la revendication 1, dans lequel les données (22) transmises par le biais de la voie de communication (20) représentent une adresse, et dans lequel l'équipement d'affichage (12) appelle, au moyen de l'adresse d'un emplacement de mémoire éloigné, des données, en particulier des données visuelles et/ou des données sonores, et dans lequel il est effectué au moyen de l'équipement d'affichage (12) une représentation d'information spécifique à l'appareil électroménager sur la base des données appelées.

3. Procédé selon la revendication 1 ou 2, dans lequel les données (22) transmises à l'équipement d'affichage (12) par le biais de la voie de communication (20) comprennent au moins une information de statut concernant un statut de l'appareil électroménager (10), et dans lequel la représentation de l'information spécifique à l'appareil électroménager au moyen de l'équipement d'affichage (12) s'effectue en fonction de l'information de statut.

4. Appareil électroménager (10) avec une interface (14) pour la transmission de données sans fil ainsi qu'avec des moyens pour la transmission de données (22) à un équipement d'affichage (12) éloigné au moyen de l'interface (14) et sur la base d'une manipulation sur l'appareil électroménager (10), dans lequel les données (22) sont des données de média ou une adresse pour le référencement d'un emplacement de mémoire de telles données,
**caractérisé par**
des moyens destinés à l'éclairage d'au moins un élément de manoeuvre (48) sur la base des informations de commande (40) reçues par l'équipement d'affichage (12) et désignant respectivement un élément de manoeuvre (48).

5. Appareil électroménager (10) selon la revendication 4, dans lequel, conjointement avec les données (22), une information de statut codant un statut de l'appareil électroménager (10) peut être transmise à l'équipement d'affichage (12).

6. Système, comprenant un appareil électroménager (10) selon la revendication 4 ou 5 ainsi qu'un équipement d'affichage (12) qui présente une interface (16) pour la transmission de données sans fil.

7. Programme informatique (32) avec des moyens de code de programme pour la réalisation de toutes les étapes du procédé selon l'une des revendications 1 à 3, quand le programme informatique (32) est réalisé au moyen d'une unité de traitement (28) qui est comprise par un appareil électroménager (10) selon l'une des revendications 4 à 5.
